# FASCICULE DE BREVET EUROPEEN

(11) **EP 1 739 273 B1**
(45) Date de publication et mention de la délivrance du brevet: **25.02.2009**
(21) Numéro de dépôt: 06300719.9
(22) Date de dépôt: 23.06.2006
(51) Int. Cl.: E06B 9/58

(54) **Coulisse pour caisson de volet roulant**
Führungsschiene für einen Rolladenkasten
Guide rail for a roller shutter box

(30) Priorité: 27.06.2005 FR 0551768
(43) Date de publication de la demande: 03.01.2007
(73) Titulaire: AXIAL, 42290 Sorbiers (FR)
(72) Inventeur: Dubuy, M. Freddy, 42350 La Talaudière (FR)
(74) Mandataire: Thivillier, Patrick

(56) Documents cités:
- DE-U1- 29 714 692
- FR-A- 2 373 663

## Description

L'invention concerne le domaine technique des volets roulants.

Plus particulièrement, l'invention concerne une coulisse pour caisson de volet roulant.

D'une manière parfaitement connue pour un homme du métier, un volet roulant comprend pour l'essentiel un caisson dans lequel sont enroulées des lames articulées entre elles constituant le volet en tant que tel. Au fur et à mesure de leur enroulement, ou de leur déroulement, les lames coopèrent, à chacune de leur extrémité, avec des coulisses fixées au niveau de l'ouverture, ou tableau, à équiper du volet. La commande du volet peut être effectuée manuellement ou électriquement notamment. Le plus souvent, le caisson présente des tenons de fixation et de positionnement susceptibles de coopérer avec l'extrémité supérieure des coulisses.

Comme indiqué, la fonction des coulisses est essentiellement d'assurer le guidage, généralement mais non limitativement, dans un plan vertical, des lames au fur et à mesure de leur enroulement ou de leur déroulement. Les coulisses peuvent être fixées en embrasure ou de face à l'intérieur ou à l'extérieur du tableau.

Comme il ressort par exemple de L'AVIS TECHNIQUE 6/04-1557 publiée par le CSTB, les coulisses peuvent présenter un nombre important de différentes formes de réalisation. Cela étant, quelles que soient ces formes de réalisations, les coulisses sont généralement exécutées à partir d'un profilé tubulaire qui délimite une rainure pour le montage et le guidage, à libre coulissement, des extrémités des lames articulées.

On peut donc considérer que la rainure est délimitée par deux branches latérales réunies à 90° par une branche transversale constituant le fond de ladite rainure. Après fixation en regard des coulisses, comme indiqué précédemment, les lames doivent coulisser avec un jeu minimum. A cet égard, certaines difficultés de montage peuvent apparaître en considérant que la longueur des lames est généralement de dimensions normalisées. Il est difficile de régler l'écartement entre deux coulisses opposées, notamment lorsque ces dernières sont fixées en embrasure ou à l'intérieur du tableau. Il peut s'avérer que le jeu entre les extrémités des lames et le fond de la rainure des coulisses considérées, est trop important ou, inversement, n'est pas suffisant pour permettre un libre coulissement.

Selon l'enseignement du document DE 29714692. on connaît une coulisse pour caisson de volet roulant, ayant un profil tubulaire avec une rainure recevant, d'une manière réversible, un profilé pour modifier la profondeur de ladite rainure.

A partir de cet état de la technique connu et relevant de la première partie de la revendication 1, le problème que se propose de résoudre l'invention est de tenir compte de l'écart dimensionnel des tableaux afin d'éviter d'avoir, par exemple, à recouper des lames après fixation des coulisses ou, inversement, à réduire le jeu lorsque ce dernier est trop important.

Pour résoudre un tel problème, les agencements pour modifier la profondeur de la rainure sont constitués par une plaque profilée en section amovible et réversible conformes aux caractéristiques de la deuxième partie de la revendication 1.

Dans une forme de réalisation préférée, le profil de la plaque constitue sensiblement un oméga de section rectangulaire.

L'invention est exposée ci-après plus en détail à l'aide des figures des dessins annexés dans lesquels :
- la figure 1 est une vue partielle en perspective d'une coulisse avant mise en place de la plaque profilée réversible, constituant le fond de la rainure ;
- la figure 2 est une vue partielle de face à caractère schématique, montrant le montage d'un volet roulant avec les coulisses selon l'invention, correspondant à un écart dimensionnel minimum considéré entre les fonds des rainures de deux coulisses opposées;
- la figure 3 est une vue en coupe transversale considérée selon la ligne 3-3 de la figure 2 ;
- la figure 4 est une vue semblable à la figure 2 en position d'écart dimensionnel maximum ;
- la figure 5 est une vue en coupe considérée selon la ligne 5-5 de la figure 4.

La coulisse selon l'invention est réalisée à partir d'un profilé tubulaire (1) présentant au moins deux ailes verticales parallèles (1a) et (1b) réunies dans un plan orthogonal par une aile transversale (1c). De manière connue, les ailes (1a) et (1b) délimitent une rainure (1d) de guidage pour le libre coulissement des lames (L) constituant le volet roulant intégré par exemple dans un caisson (C).

Selon une caractéristique à la base de l'invention, le fond de la rainure (1d) est constitué par une plaque profilée amovible (2). Le profil de la plaque (2) est conformé pour être réversible afin de modifier la profondeur de la rainure (1d) en fonction du positionnement dudit profil dans un sens ou dans l'autre.

La plaque (2) est constituée par une zone médiane rectiligne de section méplate (2a) raccordée symétriquement, d'une manière décalée, par rapport à deux ailes latérales (2b) et (2c) situées dans un même plan et destinées à être engagées dans des rails (le) et (1f) formés au niveau des faces internes des branches parallèles (1a) et (1b). Autrement dit, le profil de la plaque (2) constitue sensiblement un profil en oméga de section rectangulaire.

Compte tenu de ces caractéristiques, il en résulte qu'en fonction du positionnement de la zone médiane (2a) de la plaque profilée (2), on obtient une rainure de profondeur (x) ou de profondeur (x 1).

Il suffit donc de positionner dans un sens ou dans l'autre la plaque (2) afin de parfaitement adapter les fonds de rainures de deux coulisses opposées (1) aux dimensions des lames du volet roulant, notamment lorsque après fixation des coulisses par rapport aux tableaux (T), les contraintes dimensionnelles imposées par la longueur des lames ne sont pas parfaitement respectées.

On renvoie aux figures 2 à 5 qui montrent la possibilité de modifier à volonté la distance entre les fonds de deux coulisses opposées, ces fonds étant constitués par la plaque rapportée réversible (2).

Bien évidemment, sans pour cela sortir du cadre de l'invention, la coulisse peut être réalisée en tout matériau. De même, le corps de la coulisse considéré en tant que tel, présente tout type d'agencement parfaitement connu pour un homme du métier, du type de ceux par exemple présentés dans L'AVIS TECHNIQUE 6/04-1557 publiée par le CSTB. Notamment les extrémités libres des branches (1a) et (1b) peuvent présenter des agencements (1a1) et (1b1) pour le montage de joints d'étanchéité, non représentés.

Les avantages ressortent bien de la description, en particulier on souligne et on rappelle la possibilité de modifier à volonté la profondeur de la rainure pour adapter, de manière correspondante, la distance entre deux coulisses en fonction de la longueur des lames du volet roulant.

## Revendications

1. Coulisse pour caisson de volet roulant sous forme d'un profil tubulaire (1) délimitant une rainure (1d) pour le montage et le guidage, à libre coulissement, des extrémités des lames qui constituent le volet, le fond de la rainure (1d) étant agencé pour modifier sa profondeur, **caractérisé en ce que** les agencements sont constitués par une plaque profilée en section (2) amovible et réversible, le profil (2a) de la plaque (2) étant formé d'une manière décalée par rapport à deux ailes latérales (2b 2c) situées dans un même plan et destinées à être engagées dans des rails formés en débordement de la face interne de deux branches latérales parallèles (1a 1b) que présente la section transversale du profil tubulaire (1) constituant ladite coulisse, afin de modifier la profondeur de ladite rainure en fonction du positionnement dudit profil, dans un sens ou dans l'autre.

2. Coulisse selon la revendication 1, **caractérisé en ce que** le profil de la plaque (2) constitue sensiblement un oméga de section rectangulaire.

## Claims

1. Slide for box of roller slat blind in the form of a tubular profile (1) bounding a groove (1d) for the assembly and guidance, freely sliding, of the ends of the slats constituting the blind, the bottom of the groove (1d) being arranged to modify its depth, **characterized in that** the arrangements consist of a plate with a profiled cross section (2) removable and reversible, the profile (2a) of the plate (2) being formed so as to be offset from two side flanges (2b, 2c) located in the same plane and intended to be engaged in rails formed projecting from the inner phase of two parallel side branches (1a, 1b) of the cross section of the tubular profile (1) constituting the said slide, in order to modify the depth of the said groove according to the positioning of the said profile, in one direction or in the other.

2. Slide according to Claim 1, **characterized in that** the profile of the plate (2) substantially constitutes a rectangular section omega.

## Patentansprüche

1. Führungsschiene für einen Rolladenkasten in Form eines rohrförmigen Profils (1), die eine Einkerbung (1d) für die Montage und die frei verschiebbare Führung der Enden der Lamellen, die den Rolladen bilden, begrenzt, wobei der Boden der Einkerbung (1d) so angeordnet ist, um ihre Tiefe zu verändern, **dadurch gekennzeichnet, dass** die Anordnungen aus einer im Querschnitt profilierten, herausnehmbaren und reversiblen Platte (2) bestehen, wobei das Profil (2a) der Platte (2) gegenüber zwei seitlichen Schenkeln (2b, 2c) versetzt ist, die sich in derselben Ebene befinden, und die in Schienen eingreifen sollen, die von der Innenseite zwei seitlicher, paralleler Abschnitte (1a, 1b) hervorstehen, die den Querschnitt des rohrförmigen Profils (1) aufweisen, das die Führungsschiene darstellt, um die Tiefe der Einkerbung in Abhängigkeit von der Position des Profils in die eine oder andere Richtung zu verändern.

2. Führungsschiene nach Anspruch 1, **dadurch gekennzeichnet, dass** das Profil der Platte (2) im wesentlichen ein Omega mit einem rechteckigen Querschnitt bildet.
